# FASCICULE DE BREVET EUROPEEN

(11) **EP 0 377 531 B1**
(45) Date de publication et mention de la délivrance du brevet: **11.08.1993**
(21) Numéro de dépôt: 90400012.2
(22) Date de dépôt: 03.01.1990
(51) Int. Cl.: F27D 1/00, F27B 9/34

(54) **Enceinte pour le traitement thermique d'objets**
Gefäss für die thermische Behandlung von Objekten
Vessel for the thermal treatment of objects

(30) Priorité: 04.01.1989 FR 8900048
(43) Date de publication de la demande: 11.07.1990
(73) Titulaire: SELAS S.A., F-92300 Levallois-Perret (FR)
(72) Inventeur: Pernelle, Robert, Marsinval F-78540 Vernouillet (FR); Agius, Michel, F-95640 Santeuil (FR)
(74) Mandataire: Keib, Gérard

(56) Documents cités:
- FR-A- 2 541 440
- FR-A- 2 563 897
- FR-A- 2 584 485
- GB-A- 2 149 771
- US-A- 4 247 000

## Description

La présente invention concerne une enceinte pour le traitement thermique d'objets.

L'invention vise en particulier un four de traitement thermique, notamment de trempe du verre plat.

Dans les fours de ce type, les feuilles de verre plat sont déplacées horizontalement sur des rouleaux et sont chauffées à la température de trempe du verre, c'est-à-dire aux environs de 650°C.

A cette température, le verre est ramolli et est de ce fait très sensible à la présence de poussière et risque donc d'être contaminé par celle-ci.

On connaît par le brevet US 4 247 000 un four de traitement thermique du verre plat comprenant des moyens de chauffage et des moyens pour supporter et convoyer les objets à traiter ; ces moyens de convoyage sont constitués de rouleaux en céramique à base de silice fondue qui ont ainsi un faible coefficient de dilatation.

Cependant, les fours actuellement utilisés pour la trempe du verre plat ne mettent pas ce dernier complètement à l'abri de la poussière. En effet, dans ces fours, le verre plat peut être contaminé par de la poussière générée par le four proprement dit et par de la poussière provenant de l'extérieur de ce four.

Les poussières générées par le four proviennent essentiellement du garnissage isolant de celui-ci et sont libérées :
- lors des dilatations et contractions de ce garnissage dues aux phases de chauffage et de refroidissement,
- lors des vibrations engendrées lors du déplacement de la partie supérieure, c'est-à-dire de la voûte du four qui permet d'accéder à l'intérieur de celui-ci.

Le but de la présente invention est de remédier aux inconvénients des réalisations connues, en créant une enceinte de traitement thermique et en particulier un four qui préserve les objets à traiter d'une contamination par de la poussière.

L'invention vise ainsi une enceinte pour le traitement thermique d'objets, notamment un four de traitement thermique du verre plat, comprenant en son intérieur des moyens de chauffage et des moyens pour supporter les objets à traiter, les parois de cette enceinte comprenant un garnissage thermiquement isolant, et une partie de ces parois étant amovible pour pouvoir accéder à l'intérieur de l'enceinte.

Suivant l'invention, cette enceinte est caractérisée en ce que sensiblement toute sa surface intérieure est tapissée de plaques disposées côte à côte à base de silice fondue présentant un coefficient de dilatation thermique voisin de zéro.

Ces plaques ne forment aucune poussière, même lorsqu'elles subissent des vibrations. De plus, étant donné que leur coefficient de dilatation thermique est voisin de zéro, ces plaques sont insensibles aux variations de température et ne libèrent ainsi aucune poussière.

Ces plaques peuvent être en silice pratiquement pure ou peuvent renfermer de la silice et de l'alumine en tant que constituants majeurs.

Selon une version avantageuse de l'invention, l'enceinte est isolée thermiquement au moins dans sa partie supérieure, par des blocs isolants en contact avec la face extérieure desdites plaques, ces blocs isolants étant constitués par de la fibre minérale enveloppée dans une feuille souple à base de fibres céramiques.

Du fait que la fibre minérale de ces blocs est enveloppée dans une feuille en matière céramique (qui résiste à la température), aucune poussière émanant des fibres ne risque de tomber dans les joints compris entre les plaques.

Selon une version préférée de l'invention, à la partie supérieure de l'enceinte, lesdites plaques sont supportées par des supports en matière réfractaire perpendiculaires auxdites plaques, lesdits blocs isolants en fibre minérale étant situés entre ces supports et étant en contact avec ceux-ci et la face extérieure des plaques.

Ces supports peuvent être réalisés dans la même matière que lesdites plaques.

Selon une particularité importante de l'invention, la paroi supérieure de l'enceinte est fixe, tandis que la partie supérieure des parois latérales est amovible.

Du fait que la paroi supérieure de l'enceinte est fixe, aucune poussière ne risque d'être libérée de celle-ci. Par ailleurs, le déplacement des parties supérieures des parois latérales, du fait de leur verticalité, ne risque pas de faire tomber de la poussière sur les articles à traiter.

D'autres particularités et avantages de l'invention apparaîtront encore dans la description ci-après.

Aux dessins annexés donnés à titre d'exemples non limitatifs :
- la figure 1 est une vue en coupe transversale d'un four de traitement du verre plat, conforme à l'invention,
- la figure 2 est une vue en coupe transversale à plus grande échelle de l'enceinte du four,
- la figure 3 est une vue schématique en coupe transversale du four montrant les moyens de ventilation de l'enceinte du four.

Dans la réalisation des figures 1 et 2, l'enceinte 1 du four de trempe à environ 650°C du verre plat 2 comprend en son intérieur des résistances électriques inférieure 3 et supérieure 4 et des rouleaux 5 pour supporter et transporter les feuilles de verre 2 à traiter.

Dans l'exemple représenté, l'enceinte 1 renferme à sa partie inférieure des résistances tubulaires 3 à chauffage radiant. Les résistances supérieures 4 sont constituées par exemple par des bandes en Ni-Cr pliées en zig-zag.

L'enceinte 1 proprement dite présente la forme générale d'un tunnel allongé de section rectangulaire.

Les feuilles de verre 2 sont supportées par des rouleaux 5 montés sur des paliers 6 et entraînés en rotation par un dispositif 7 (voir figure 1) placé à l'extérieur de l'enceinte.

La paroi inférieure de l'enceinte 1 comprend une base 8 en briques réfractaires. Les parois latérales comportent également jusqu'au niveau des rouleaux 5 des briques réfractaires 9, 10, 11.

Ces briques réfractaires sont consolidées extérieurement par une armature métallique 12.

Conformément à l'invention, sensiblement toute la surface intérieure de l'enceinte 1 est tapissée de plaques 13, 14, 15, 16, 17 disposées côte à côte à base de silice fondue présentant un coefficient de dilatation thermique voisin de zéro.

Ces plaques 13, 14, 15, 16, 17 relativement minces afin d'avoir une faible inertie thermique, peuvent être en silice fondue pratiquement pure, telle que le produit commercialisé sous la marque GLASROCK qui comprend plus de 99,5% de silice, une densité égale à 1,9 kg/dm³, un coefficient de dilatation thermique égal à 0,6 . 10⁻⁶ °C⁻¹ et une conductivité thermique égale à 1 504,8 J h⁻¹ m⁻¹ °C⁻¹ (0,36 Kcalh⁻¹m⁻¹°C⁻¹) à 260°C. Cette matière supporte en continu une température de 1200°C.

Les plaques précitées peuvent également être en céramique renfermant de la silice et de l'alumine en tant que constituants majeurs.

On voit notamment sur la figure 2 que l'enceinte 1 est isolée thermiquement dans sa partie supérieure (paroi supérieure et haut des parois latérales), par des blocs isolants 18, 19, 20 en contact avec la face extérieure des plaques 16, 17.

Ces blocs isolants 18, 19, 20 sont constitués par de la fibre minérale 21 enveloppée dans une feuille souple 22 à base de fibres céramiques.

Ces fibres peuvent être de la laine de roche qui supporte une température de 1250°C.

Compte tenu de la légéreté de la fibre, les plaques 17 supportent aisément les blocs 20, sans qu'il soit nécessaire de prévoir des renforts métalliques.

La feuille 22 qui enveloppe la matière fibreuse des blocs 18, 19, 20 peut être en papier composé de fibres céramiques (SiO₂, Al₂O₃ principalement) liées entre elles par un liant organique, tel que du papier KERLANE 50. Ce papier se découpe et se plie facilement.

Il permet d'éviter tout risque de chute de poussière provenant notamment de la matière fibreuse, dans les joints compris entre les plaques 17. Du reste, ces joints peuvent être de largeur très faible, compte tenu de la grande stabilité dimensionnelle des plaques précitées.

On voit d'autre part sur la figure 2 qu'à la partie supérieure de l'enceinte 1, les plaques 17 sont supportées par des supports 23 en matière réfractaire perpendiculaires aux plaques 20.

Les blocs isolants 20 en fibre minérale sont calés entre ces supports 23 et sont en contact avec ceux-ci et la face extérieure des plaques 17.

Dans l'exemple représenté, les supports 23 sont constitués par des plaques verticales s'étendant perpendiculairement aux plaques 17 et sont réalisés dans la même matière que ces dernières. On voit d'autre part sur la figure 2, que les plaques supports 23 sont suspendues à un bâti fixe 24, 25 au moyen de tiges 26.

Par ailleurs, les plaques 23 formant support comprennent à leur partie inférieure et de chaque côté une nervure 27 moulée d'une seule pièce avec elles et servant d'appui pour les plaques 17.

D'autre part, les plaques 23 formant support et les plaques 17 comprennent des nervures 28, 29 moulées sur lesdites plaques et servant d'appui pour la résistance supérieure 4. On évite ainsi toute pièce métallique rapportée nécessitant des percages et une isolation électrique pour fixer la résistance 4. La mise en place et la fixation de la résistance 4 sont ainsi particulièrement simples.

On voit également sur les figures 1 et 2 que la paroi supérieure de l'enceinte 1 est fixe, tandis que la partie supérieure 30 des parois latérales est amovible.

Comme montré par la figure 1, chacune des parties supérieures 30 des parois latérales est fixée à un bras 31 articulé d'une part au bord supérieur 30a de ladite partie de paroi 30, et d'autre part à une partie fixe d'un bâti 32 de l'enceinte située au-dessus de la paroi supérieure de celle-ci. Le bord supérieur 30a de ladite partie de paroi 30 est relié à un mécanisme 33 hydraulique, pneumatique ou autre, permettant de déplacer cette partie de paroi 30 entre une position de fermeture et une position d'ouverture dans laquelle elle est située (voir sur le côté gauche de la figure 1) au-dessus de l'ouverture 34 d'accès à l'intérieur de l'enceinte 1.

La figure 3 montre que l'enceinte du four conforme à l'invention comprend à sa partie inférieure des buses 35 d'aspiration de l'air contenu à l'intérieur de l'enceinte 1 et à sa partie supérieure des buses 36 de soufflage de l'air aspiré.

Les buses d'aspiration 35 débouchent dans une conduite 37 reliée à un ventilateur 38 extérieur à l'enceinte 1. Les buses de soufflage 36 sont reliées à une conduite 39 qui s'étend au-dessus du four. D'autre part, un filtre 40 est placé à l'extérieur de l'enceinte en aval des buses d'aspiration 35 et en amont du ventilateur 40.

Tous les équipements du four que l'on vient de décrire contribuent à l'obtention d'un four évitant toute contamination des feuilles de verre 2 par de la poussière.

En effet, aucune poussière n'est susceptible d'être libérée durant le fonctionnement du four pour les raisons suivantes :
- du fait que la surface intérieure de l'enceinte 1 est tapissée de plaques jointives 13, 14, 15, 16, 17 en matière réfractaire fondue, ayant un coefficient de dilatation thermique sensiblement nul : elles ne risquent donc pas de s'effritter sous l'effet des chocs thermiques ; par ailleurs, leur surface lisse absorbe peu de chaleur ;
- les blocs isolants 18, 19, 20 assurent une excellente isolation thermique ; du fait que la matière fibreuse de ces blocs soit enveloppée de papier céramique 22 évite toute possibilité de libération de poussière susceptible de passer entre les joints des plaques 17 ;
- le fait que les plaques 17 soient supportées par des supports 23 de même nature, évite toute formation de pont thermique entre les plaques 17 et de poussière ; par ailleurs, ces supports 23 conformés pour supporter également la résistance chauffante 4, solutionnent efficacement et simplement la fixation de cette dernière et les problèmes engendrés par l'échauffement de cette résistance ;
- du fait que l'accès à l'intérieur du four soit réalisé, non pas par déplacement de la paroi supérieure de l'enceinte 1 mais par des parties 30 de ses parois latérales, on évite tout risque de chute de poussière sur le verre 2 lors du déplacement de ces parties 30 ;
- par ailleurs, le dispositif de ventilation représenté sur la figure 3 permet d'évacuer la poussière de l'intérieur de l'enceinte 1 avant l'introduction du verre dans celle-ci et pendant toute la durée du traitement de ce verre.

Bien entendu, l'invention n'est pas limitée à l'exemple de réalisation que l'on vient de décrire.

Ainsi, la protection à l'égard de la poussière de l'enceinte du four pourrait si nécessaire, encore être renforcée, en mettant l'intérieur de cette enceinte sous légère surpression, de façon à éviter tout risque de pénétration de poussière à l'intérieur de l'enceinte. Cette légère surpression pourrait être réalisée au moyen de brûleurs à gaz assurant un chauffage d'appoint.

## Revendications

1. Enceinte (1) pour le traitement thermique d'objets, notamment four de traitement thermique du verre plat, comprenant en son intérieur des moyens de chauffage (3, 4) et des moyens (5) pour supporter les objets (2) à traiter, les parois de cette enceinte comprenant un garnissage thermiquement isolant, et une partie (30) de ces parois étant amovible pour pouvoir accéder à l'intérieur de l'enceinte, cette enceinte étant caractérisée en ce que sensiblement toute sa surface intérieure est tapissée de plaques (13, 14, 15, 16, 17) disposées côte à côte à base de silice fondue présentant un coefficient de dilatation thermique voisin de zéro.

2. Enceinte conforme à la revendication 1, caractérisée en ce que les plaques sont en silice pratiquement pure.

3. Enceinte conforme à la revendication 1, caractérisée en ce que les plaques renferment de la silice et de l'alumine en tant que constituants majeurs.

4. Enceinte conforme à l'une des revendications 1 à 3, caractérisée en ce que l'enceinte (1) est isolée thermiquement au moins dans sa partie supérieure, par des blocs isolants (18, 19, 20) en contact avec la face extérieure desdites plaques (16, 17), ces blocs isolants étant constitués par de la fibre minérale (21) enveloppée dans une feuille souple (22) à base de fibres céramiques.

5. Enceinte conforme à la revendication 4, caractérisée en ce qu'à la partie supérieure de l'enceinte (1), lesdites plaques (17) sont supportées par des supports (23) en matière réfractaire perpendiculaires auxdites plaques, lesdits blocs isolants (20) en fibre minérale étant situés entre ces supports (23) et étant en contact avec ceux-ci et la face extérieure des plaques.

6. Enceinte conforme à la revendication 5, caractérisée en ce que les supports (23) sont réalisés dans la même matière que lesdites plaques (17).

7. Enceinte conforme à la revendication 6, caractérisée en ce que les supports (23) sont constitués par des plaques s'étendant perpendiculairement auxdites premières plaques (17).

8. Enceinte conforme à la revendication 7, caractérisée en ce que les plaques (23) formant support comprennent à leur partie inférieure et de chaque côté une nervure (27) servant d'appui pour les premières plaques (17).

9. Enceinte conforme à l'une des revendications 7 ou 8, caractérisée en ce que les plaques (23) formant support et/ou lesdites premières plaques (17) comprennent des moyens pour supporter la résistance électrique de chauffage (4) située en haut de l'enceinte.

10. Enceinte conforme à la revendication 9, caractérisée en ce que lesdits moyens sont constitués par des nervures (28, 29) moulées sur lesdites plaques (23, 17) et servant d'appui pour la résistance (4).

11. Enceinte conforme à l'une des revendications 1 à 10, caractérisée en ce que la paroi supérieure de l'enceinte est fixe, tandis que la partie supérieure (30) des parois latérales est amovible.

12. Enceinte conforme à la revendication 11, caractérisée en ce que chacune des parties supérieure (30) des parois latérales est fixée à un bras (31) articulé d'une part au bord supérieur de ladite partie (30) de paroi et d'autre part à une partie fixe du bâti (32) de l'enceinte située au-dessus de la paroi supérieure de celle-ci, le bord supérieur de ladite partie (30) de paroi étant relié à un mécanisme (33) permettant de déplacer cette partie (30) de paroi entre une position de fermeture et une position d'ouverture dans laquelle elle est située au-dessus de l'ouverture (34) d'accès à l'intérieur de l'enceinte.

13. Enceinte conforme à l'une des revendications 1 à 12, caractérisée en ce qu'elle comprend à sa partie inférieure des buses (35) d'aspiration de l'air contenu à l'intérieur de l'enceinte (1) et à la partie supérieure des buses (36) de soufflage de l'air aspiré, un filtre (40) étant placé en aval des buses (35) d'aspiration.

## Patentansprüche

1. Behälter für die thermische Behandlung von Gegenständen, insbesondere Ofen zur thermischen Behandlung von Flachglas, mit einer Heizeinrichtung (3, 4) und Mitteln (5) zum Tragen der zu behandelnden Gegenstände (2), wobei die Wände des Behälters eine thermisch isolierende Auskleidung aufweisen und ein Stück (30) der Wände entfernbar ist, um den Zugang zum Innem des Behälters zu ermöglichen, **dadurch gekennzeichnet, daß** im wesentlichen die gesamte innere Oberfläche des Behälters mit Seite an Seite angeordneten Platten (13, 14, 15, 16, 17) bedeckt ist, die auf der Basis von Quarzgut gebildet sind und einen thermischen Ausdehnungskoeffizienten von nahe 0 aufweisen.

2. Behälter nach Anspruch 1, dadurch gekennzeichnet, daß die Platten aus praktisch reiner Rieselerde gebildet sind.

3. Behälter nach Anspruch 1, dadurch gekennzeichnet, daß die Platten Rieselerde und Alluminium als Hauptbestandteile aufweisen.

4. Behälter nach einem der Ansprüche 1 bis 3, dadurch gekennzeichnet, daß der Behälter (1) wenigstens in seinem oberen Bereich durch isolierende Blöcke (18, 19, 20) thermisch isoliert ist, die im Kontakt mit der äußeren Oberfläche der Platten (16, 17) angeordnet sind und aus Mineralfasern (21) bestehen, die in eine weiche Folie (22) auf der Basis von keramischen Fasern eingewickelt sind.

5. Behälter nach Anspruch 4, dadurch gekennzeichnet, daß die Platten (17) im oberen Bereich des Behälters (1) mit Haltern (23) aus feuerfestem Material gehalten sind, die senkrecht zu den Platten stehen und daß die isolierenden Blöcke (20) aus Mineralfasern zwischen den Haltern (23) angeordnet sind und mit ihnen auf der Außenseite der Platten in Kontakt stehen.

6. Behälter nach Anspruch 5, dadurch gekennzeichnet, daß die Halter (23) aus demselben Material wie die Platten (17) gebildet sind.

7. Behälter nach Anspruch 6, dadurch gekennzeichnet, daß die Halter (23) Platten sind, die sich senkrecht zu den genannten ersten Platten (17) erstrecken.

8. Behälter nach Anspruch 7, dadurch gekennzeichnet, daß die die Halter bildenden Platten (23) in ihrem unteren Bereich und auf jeder Seite Rippen (27) aufweisen, die als Anlage für die ersten Platten (17) dienen.

9. Behälter nach einem der Ansprüche 7 oder 8, dadurch gekennzeichnet, daß die Halter bildenden Platten (23) und/oder die genannten ersten Platten (17) Befestigungsmittel für den elektrischen Heizwiderstand (4) aufweisen, der oben im Behälter angeordnet ist.

10. Behälter nach Anspruch 9, dadurch gekennzeichnet, daß die genannten Befestigungsmittel durch an die genannten Platten (23, 17) angeformte Rippen (28, 29) gebildet sind und als Anlage für den Widerstand (4) dienen.

11. Behälter nach einem der Ansprüche 1 bis 10, dadurch gekennzeichnet, daß die obere Wand des Behälters fest ist, während der obere Teil (30) der Seitenwände bewegbar ist.

12. Behälter nach Anspruch 11, dadurch gekennzeichnet, daß jeder der oberen Teile (30) der Seitenwände an einem Arm (31) befestigt ist, der auf einer Seite an der Oberkante des genannten Teils (30) der Wand und auf der anderen Seite an einem festen Stück des Gehäuserahmens (32) angelenkt ist, das oberhalb der oberen Wand des Gehäuses angeordnet ist, wobei die Oberkante des genannten Teils (30) der Wand mit einem Mechanismus (33) verbunden ist, der erlaubt, das Teil (30) der Wand zwischen einer Schließposition und einer Öffnungsposition zu bewegen und der über der Zugangsöffnung (34) in das Innere des Behälters angeordnet ist.

13. Behälter nach einem der Ansprüche 1 bis 12, dadurch gekennzeichnet, daß er an seiner Unterseite Saugdüsen (35) für in dem Inneren des Behälters (1) enthaltene Luft und an seiner Oberseite Einblasdüsen (36) zum Einblasen der abgesaugten Luft aufweist und daß ein Filter (40) stromabwärts der Saugdüsen (35) angeordnet ist.

## Claims

1. A chamber (1) for heat-treatment of articles, inter alia a furnace for heat treatment of plate glass, containing heating means (3, 4) and means (5) for holding the articles for treatment (2), the walls of the chamber having a heat-insulating lining, and a part (30̸) of the walls being movable to give access to the interior of the chamber, the chamber being characterised in that substantially all its inner surface is lined with plates (13, 14, 15, 16, 17) disposed side by side and based on molten silica and having a near-zero coefficient of thermal expansion.

2. A chamber according to claim 1, characterized in that the plates are of practically pure silica.

3. A chamber according to claim 1, characterised in that the plates contain silica and alumina as major constituents.

4. A chamber according to any of claims 1 to 3, characterised in that the chamber (1) is heat-insulated, at least at the top, by insulating blocks (18, 19, 20̸) in contact with the outer surface of the plates (16, 17), the insulating blocks being made of mineral fibre (21) enveloped in a flexible sheet (22) based on ceramic fibres.

5. A chamber according to claim 4, characterised in that at the top of chamber (1), the plates (17) are held by supports (23) of refractory material and perpendicular to the plates, the insulating blocks (20̸) of mineral fibre being situated between the supports (23) and in contact therewith and with the outer surface of the plates.

6. A chamber according to claim 5, characterised in that the supports (23) are made of the same material as the plates (17).

7. A chamber according to claim 6, characterised in that the supports (23) comprises extending perpendicularly to the first-mentioned plates (17).

8. A chamber according to claim 7, characterised in that the supporting plates (23) have a rib (27) at the bottom and on each side, for bearing the first-mentioned plates (17).

9. A chamber according to claim 7 or 8, characterised in that the supporting plates (23) and/or the first-mentioned plates (17) comprise means for holding the electric heating resistor (4) disposed at the top of the chamber.

10. A chamber according to claim 9, characterised in that the means comprise ribs (28, 29) moulded on the plates (23, 17) and serving to hold the resistor (4).

11. A chamber according to any of claims 1 to 10̸, characterised in that the top wall of the chamber is fixed whereas the top part (30̸) of the side walls is movable.

12. A chamber according to claim 11, characterised in that each of the top parts (30̸) of the side walls is secured to an arm (31) jointed at one end to the top edge of the said wall part (30̸) and at the other end to a fixed part of the frame (32) of the chamber disposed above the top wall thereof, the top edge of the wall part (30̸) being connected to a mechanism (33) for moving the wall part (30̸) between a closed position and an open position in which the part is disposed above the opening (34) giving access to the chamber interior.

13. A chamber according to any of claims 1 to 12, characterised in that it has nozzles (35) at the bottom for sucking the air from inside the chamber (1) and nozzles (36) at the top for blowing the sucked air, a filter (40̸) being disposed downstream of the suction nozzles (35).
